# DEMANDE DE BREVET EUROPEEN

(11) **EP 4 636 170 A1**
(43) Date de publication de la demande: **22.10.2025**
(21) Numéro de dépôt: 25171450.7
(22) Date de dépôt: 18.04.2025
(51) Int. Cl.: E02F 3/36

(54) **DISPOSITIF FORMANT ATTACHE RAPIDE EN DEUX PARTIES DE CONNEXION, DESTINÉ À FIXER UN OUTIL À L'EXTRÉMITÉ DU BRAS D'UN ENGIN**

(30) Priorité: 19.04.2024 FR 2404089
(71) Demandeur: KLAC INDUSTRIE SAS, 45590 Saint-Cyr-en-Val (FR)
(72) Inventeur: DERBIS, Thibault, 45370 Jouy-le-Potier (FR); SANCHEZ, Yoann, 45470 Trainou (FR)
(74) Mandataire: Eidelsberg, Olivier Nathan

(57) **Abrégé**

Dispositif formant attache rapide, destiné à fixer un outil, tel qu'un godet, à l'extrémité du bras d'un engin, tel qu'une pelleteuse hydraulique ou analogue, comportant une première partie (1) de connexion destinée à être fixée au godet et une deuxième partie (2) de connexion destinée à être fixée au bras, la première partie (1) comportant une plaque (3) de base ayant un bord avant (11) et un bord (10) arrière, un crochet (4, 5), respectivement un tourillon, d'accouplement étant issu de la face inférieure de la plaque (3) de base et un crochet (6) de verrouillage étant issu de la face supérieure de la plaque (3) de base, la deuxième partie (2) comportant un tourillon (9), respectivement un crochet, destiné à s'accoupler au crochet (4, 5), respectivement au tourillon, d'accouplement de la première partie (1), une plaque (30) de base et une plaque (32) de verrouillage montée coulissante et sollicitée par des moyens formant ressort, le crochet (6) de verrouillage de la première partie (1) étant destiné à traverser une ouverture traversante formée dans la plaque (32) de verrouillage coulissante de la deuxième partie (2) pour s'accrocher à un bord de l'ouverture après coulissement de la plaque (32) de verrouillage pour assurer le verrouillage du dispositif formant attache rapide, caractérisé en ce que deux promontoires (16, 17), respectivement droite et gauche, font saillie à l'avant de la plaque (3) de base de la première partie.

## Description

La présente invention se rapporte à un dispositif formant attache rapide en deux parties de connexion, destiné à fixer un outil, tel qu'un godet, à l'extrémité du bras d'un engin, tel qu'une pelleteuse hydraulique ou analogue, la première partie étant destinée à être fixée au godet et comportant un crochet, respectivement un tourillon, d'accouplement, la deuxième partie étant destinée à être fixée au bras et comportant un tourillon, respectivement un crochet, destiné à s'accoupler au crochet, respectivement tourillon, d'accouplement de la première partie, la deuxième partie comportant une plaque de base et une plaque de verrouillage montée coulissante et sollicitée par des moyens formant ressort, et la première partie comportant un crochet de verrouillage faisant saillie de la première partie du côté opposé duquel fait saillie le crochet, respectivement tourillon, d'accouplement, le crochet de verrouillage étant destiné à traverser une ouverture traversante formée dans la plaque de verrouillage coulissante pour s'accrocher à un bord de l'ouverture après coulissement de la plaque de verrouillage pour assurer le verrouillage du dispositif formant attache rapide, et donc la fixation du godet à l'engin.

On connaît déjà par exemple de FR2809709 ou FR2946061 des dispositifs formant attaches rapides de ce genre.

On souhaite améliorer toujours plus ce genre de dispositif, et notamment en augmenter la durée de vie en augmentant sa résistance aux efforts exercés par le godet sur la première partie.

Suivant un premier aspect de l'invention, un dispositif formant attache rapide, destiné à fixer un outil, tel qu'un godet, à l'extrémité du bras d'un engin, tel qu'une pelleteuse hydraulique ou analogue, comportant une première partie de connexion destinée à être fixée au godet et une deuxième partie de connexion destinée à être fixée au bras, la première partie comportant une plaque de base ayant un bord avant et un bord arrière, un crochet, respectivement un tourillon, d'accouplement étant issu de la face inférieure de la plaque de base, du côté arrière, et un crochet de verrouillage étant issu de la face supérieure de la plaque de base, la deuxième partie comportant un tourillon, respectivement un crochet, destiné à s'accoupler au crochet, respectivement au tourillon, d'accouplement de la première partie, une plaque de base et une plaque de verrouillage montée coulissante et sollicitée par des moyens formant ressort, le crochet de verrouillage de la première partie étant destiné à traverser une ouverture traversante formée dans la plaque de verrouillage coulissante de la deuxième partie pour s'accrocher à un bord de l'ouverture après coulissement de la plaque de verrouillage pour assurer le verrouillage du dispositif formant attache rapide, est caractérisé en ce que deux promontoires, respectivement droite et gauche, font saillie à l'avant de la plaque de base de la première partie.

En prévoyant ainsi de telles saillies à l'avant, on s'assure que la première partie de connexion est plus solide et résiste mieux à l'effort généré par le vérin de balancier (force d'un ordre de grandeur de 20000N) et le vérin de godet (force d'un ordre de grandeur de 40000N) pour éviter que cette partie ne se casse provoquant la rupture de la connexion et donc éviter des accidents. De plus, cette conception limite l'usure de la partie de verrouillage avec le temps. On s'assure ainsi d'une attache rapide de beaucoup plus grande sécurité d'utilisation et ayant une grande longévité.

Suivant un mode de réalisation favorable, en coupe longitudinale arrière-avant, chaque promontoire comporte un tronçon d'extrémité supérieure de forme incurvé, notamment en arc de cercle, ayant sa concavité tournée vers le bas.

Suivant un mode de réalisation favorable, les deux promontoires gauche et droit se terminent par deux excroissances, respectivement gauche et droite.

Suivant un deuxième aspect favorable de l'invention, indépendant du premier aspect, mais pouvant être combiné favorablement avec ce premier aspect, en coupe longitudinale arrière-avant, chaque excroissance comporte, à partir de la surface inférieure de la plaque de base, un tronçon d'extrémité incurvé ayant sa concavité tournée vers le bas, précédé d'un tronçon intermédiaire incurvé ayant sa concavité tournée vers le haut, lui-même précédé par un tronçon rectiligne vertical, ou sensiblement vertical, par exemple en faisant un angle de 5° à 10° avec la verticale, s'étendant jusqu'à la face supérieure de la plaque de base.

Suivant un troisième aspect de l'invention, indépendant de chacun des premier et deuxième aspects, mais pouvant favorablement être combiné avec chacun d'entre eux ou avec les deux, un dispositif formant attache rapide, destiné à fixer un outil, tel qu'un godet, à l'extrémité du bras d'un engin, tel qu'une pelleteuse hydraulique ou analogue, comportant une première partie de connexion destinée à être fixée au godet et une deuxième partie de connexion destinée à être fixée au bras, la première partie comportant une plaque de base ayant un bord avant et un bord arrière, un crochet, respectivement un tourillon, d'accouplement étant issu de la face inférieure de la plaque de base, du côté arrière, et un crochet de verrouillage étant issu de la face supérieure de la plaque de base, la deuxième partie comportant un tourillon, respectivement un crochet, destiné à s'accoupler au crochet, respectivement au tourillon, d'accouplement de la première partie, une plaque de base et une plaque de verrouillage montée coulissante et sollicitée par des moyens formant ressort, le crochet de verrouillage de la première partie étant destiné à traverser une ouverture traversante formée dans la plaque de verrouillage coulissante de la deuxième partie pour s'accrocher à un bord de l'ouverture après coulissement de la plaque de verrouillage pour assurer le verrouillage du dispositif formant attache rapide, est caractérisé en ce que deux promontoires, respectivement droite et gauche, font saillie à l'avant de la plaque de base de la première partie, à l'extrémité avant de la deuxième partie de connexion, deux butées, respectivement gauche et droite, font saillie de la face inférieure de la plaque de base, au moins une partie de la face arrière de chaque butée comporte une surface de forme complémentaire de la surface d'extrémité supérieure de chaque promontoire de sorte que les promontoires et les butées soient en contact surfacique en position de verrouillage du dispositif, et notamment il est formé dans chaque butée une encoche respective de forme complémentaire de celle des excroissances de la première partie, de sorte que ces excroissances soient reçues à l'intérieur de ces encoches en position de verrouillage du dispositif.

En particulier, il est formé dans chaque butée une région respective ayant une surface de forme complémentaire de la surface d'extrémité supérieure des promontoires de la première partie, de sorte que ces promontoires soient en contact surfacique avec ces régions en position de verrouillage du dispositif.

En particulier, les butées de la deuxième partie de connexion ont chacune une surface inférieure comportant chacune deux régions, à savoir une région extérieure et une région intérieure, la région extérieure ayant une surface de forme complémentaire de celle de la surface d'extrémité supérieure des deux promontoires.

De préférence, que la région intérieure est en forme de coin.

En particulier, la surface de la région extérieure est, comme l'est la surface d'extrémité supérieure des promontoires, inclinée vers le bas de l'extérieur vers l'intérieur.

De préférence, il est formé dans chaque butée une encoche respective de forme complémentaire de celle des excroissances de la première partie, de sorte que ces excroissances soient reçues à l'intérieur de ces encoches en position de verrouillage du dispositif.

En particulier, chaque encoche est ouverte sur le dessous, latéralement à l'extérieur et vers l'arrière.

De préférence, lorsque les excroissances sont reçues dans les encoches, les faces latérales intérieures verticales des excroissances portent contre une paroi intérieure respective des encoches.

Suivant un mode de réalisation favorable, le bord avant est échancré, notamment en comportant un tronçon central et deux tronçons respectivement droit et gauche inclinés par rapport au tronçon central, notamment d'un angle compris entre 30° et 60°, notamment 45°, de manière à former l'échancrure.

De préférence, le bord avant de la plaque de base de la première partie définit une échancrure, notamment de forme évasée, les deux promontoires, respectivement droite et gauche, se trouvant de part et d'autre de l'échancrure.

En prévoyant ainsi une telle échancrure à l'avant, on s'assure que de la terre ou autre déchet ne vienne s'insérer, lors du verrouillage de l'attache rapide, entre les deux parties de connexion, évitant ainsi que la plaque de verrouillage ne s'insère par coulissement qu'imparfaitement sous le crochet de verrouillage, donnant l'illusion d'un verrouillage qui n'est en fait pas réalisé dans sa totalité et qui dans le cas de chocs ou vibrations lors du travail de l'engin peut résulter en le décrochage et la chute de l'outil imparfaitement verrouillé au bras de l'engin. On s'assure ainsi d'une attache rapide de beaucoup plus grande sécurité d'utilisation.

De préférence, la première partie de connexion comporte au moins une patte arrière, notamment deux pattes arrière gauche et droite, en forme de crochets d'accouplement, destinée(s) à s'accoupler à un tourillon de la deuxième partie de connexion.

La présente invention se rapporte également à une première partie de connexion destinée à faire partie d'une attache rapide suivant l'invention.

En particulier, suivant l'invention, une première partie de connexion destinée à faire partie d'une attache rapide destiné à fixer un outil, tel qu'un godet, à l'extrémité du bras d'un engin, tel qu'une pelleteuse hydraulique ou analogue, comportant la première partie de connexion destinée à être fixée au godet et une deuxième partie de connexion destinée à être fixée au bras, la première partie comportant une plaque de base ayant un bord avant et un bord arrière, un crochet, respectivement un tourillon, d'accouplement étant issu de la face inférieure de la plaque de base et un crochet de verrouillage étant issu de la face supérieure de la plaque de base, la deuxième partie comportant un tourillon, respectivement un crochet, destiné à s'accoupler au crochet, respectivement au tourillon, d'accouplement de la première partie, une plaque de base et une plaque de verrouillage montée coulissante et sollicitée par des moyens formant ressort, le crochet de verrouillage de la première partie étant destiné à traverser une ouverture traversante formée dans la plaque de verrouillage coulissante de la deuxième partie pour s'accrocher à un bord de l'ouverture après coulissement de la plaque de verrouillage pour assurer le verrouillage du dispositif formant attache rapide, caractérisé en ce que deux promontoires, respectivement droite et gauche, font saillie à l'avant de la plaque de base de la première partie.

La présente invention se rapporte également à une deuxième partie de connexion destinée à faire partie d'une attache rapide suivant l'invention.

En particulier, suivant l'invention, une deuxième partie de connexion destinée à faire partie d'une attache rapide destiné à fixer un outil, tel qu'un godet, à l'extrémité du bras d'un engin, tel qu'une pelleteuse hydraulique ou analogue, comportant une première partie de connexion destinée à être fixée au godet et la deuxième partie de connexion destinée à être fixée au bras, la première partie comportant une plaque de base ayant un bord avant et un bord arrière, un crochet, respectivement un tourillon, d'accouplement étant issu de la face inférieure de la plaque de base et un crochet de verrouillage étant issu de la face supérieure de la plaque de base, la deuxième partie comportant un tourillon, respectivement un crochet, destiné à s'accoupler au crochet, respectivement au tourillon, d'accouplement de la première partie, une plaque de base et une plaque de verrouillage montée coulissante et sollicitée par des moyens formant ressort, le crochet de verrouillage de la première partie étant destiné à traverser une ouverture traversante formée dans la plaque de verrouillage coulissante de la deuxième partie pour s'accrocher à un bord de l'ouverture après coulissement de la plaque de verrouillage pour assurer le verrouillage du dispositif formant attache rapide, caractérisé en ce qu'à l'extrémité avant de la deuxième partie de connexion, deux butées, respectivement gauche et droite, font saillie de la face inférieure de la plaque de base.

A titre d'exemple uniquement, il est décrit aux figures des modes de réalisation préférés de l'invention en se rapportant aux dessins, dans lesquels :
La figure 1 est une vue en perspective de dessus d'un mode de réalisation d'une première partie de connexion d'un dispositif formant attache rapide suivant l'invention ;
La figure 2 est une vue en perspective de dessus d'un mode de réalisation d'une deuxième partie de connexion d'un dispositif formant attache rapide suivant l'invention, apte à coopérer avec la première partie de connexion de la figure 1 ;
La figure 3 est une vue en perspective de l'arrière de la deuxième partie de connexion de la figure 2 ;
La figure 4 est une vue du côté droit d'une partie de milieu du dispositif formant attache rapide à l'état verrouillé, les deux première et deuxième parties coopérant l'une avec l'autre ;
La figure 5 est une vue en perspective de dessous d'une partie avant de la deuxième partie de connexion de la figure 2 ;
La figure 6 est une vue en perspective d'une partie avant du dispositif formant attache rapide à l'état verrouillé, les deux première et deuxième parties coopérant l'une avec l'autre ;
La figure 7 montre le dispositif formant attache rapide mis en œuvre sur un godet, la deuxième partie de connexion de la figure 2 étant fixée au bras de l'engin (non représenté à la figure) et étant verrouillée à la première partie 1 de connexion, elle-même fixée au godet ;
La figure 8 est une vue en perspective d'un autre mode de réalisation du dispositif formant coupleur à l'état verrouillé, dans lequel l'attache rapide et le dispositif de connexion sont verrouillés l'un à l'autre ;
La figure 9 est une vue en perspective de dessus de l'attache rapide du dispositif de la figure 8, à l'état non armée ;
La figure 10 est une vue en perspective de l'attache rapide de la figure 9 dans laquelle une clé a été accouplée à l'attache rapide en vue de la faire passer à l'état armée ;
La figure 11 est une vue en perspective sensiblement identique à celle de la figure 10, dans laquelle la clé a été pivotée vers l'avant pour tirer la plaque supérieure de verrouillage vers l'avant et faire passer ainsi l'attache rapide en position armée ;
La figure 12 est une vue de côté du dispositif de la figure 8, dans un état non verrouillé, l'attache rapide étant à l'état armé de la figure 11, la clé ayant été retirée ;
La figure 13 est une vue en coupe suivant l'axe longitudinal central du dispositif dans l'état non verrouillé de la figure 12 ;
La figure 14 est une vue en coupe identique à celle de la figure 13 du dispositif, dans un état toujours non verrouillé, mais dans lequel la tête du crochet de verrouillage a pénétré dans les ouvertures des plaques de base et de verrouillage de la partie de connexion ;
La figure 15 est une vue à plus grande échelle de la partie encerclée de la figure 14 ;
La figure 16 est une vue en coupe identique à celles des figures 13 et 14 du dispositif, dans un état toujours non verrouillé, mais dans lequel la tête du crochet de verrouillage est passé au-delà des ouvertures des plaques de base et de verrouillage de la partie de connexion ;
La figure 17 est une vue à plus grande échelle de la partie encerclée de la figure 16 ;
La figure 18 est une vue en coupe identique à celles des figures 13, 14 et 16 du dispositif, mais à l'état verrouillé du dispositif, comme également représenté à la figure 8 ;
La figure 19 est une vue à plus grande échelle de la partie encerclée de la figure 18 ;
Les figures 20 à 25 sont des vues en coupe identiques aux figures 13, 14, 16 et 18 montrant les différentes positions relatives des deux parties du dispositif lors de l'opération de déverrouillage et désaccouplement ;
La figure 26 est une vue à plus grande échelle de la partie encerclée de la figure 23 ;
La figure 27 est une vue à plus grande échelle de la partie encerclée de la figure 24 ;
La figure 28 est une vue à plus grande échelle de la partie encerclée de la figure 25 ;
La figure 29 est une vue en perspective de dessus de la première partie de connexion du dispositif représenté à la figure 8 ; et
La figure 30 est une vue en perspective de dessous de la deuxième partie de connexion du dispositif représenté à la figure 8.

Aux différentes figures, les éléments ayant une fonction identique sont désignés par la même référence numérique.

A la figure 1 il est représenté une première partie 1 de connexion d'un dispositif formant attache rapide suivant un mode de réalisation de l'invention. Cette première partie 1 est destinée à être solidarisé à un godet, notamment par le dessous, et à s'accoupler à la deuxième partie 2 de connexion représentée à la figure 2, elle-même solidarisée, notamment par le dessus, au bras de l'engin, par l'intermédiaire d'ailes verticales et de tourillons non représentés.

La première partie 1 de connexion comporte une plaque 3 de base du bord 10 arrière de laquelle font saillie deux pattes 4, 5 droite et gauche d'accouplement en forme de crochets destinées à venir s'accrocher à un axe ou tourillon 9 issu de la deuxième partie 2 pour réaliser l'accouplement des deux parties 1 et 2.

Un crochet 6 de verrouillage s'étend sensiblement à la verticale de la face supérieure de la plaque 3, en comportant une partie 7 formant tige et une partie 8 formant tête qui s'étend latéralement vers l'avant à partir de la partie 7 de tige.

Le bord 11 avant est échancré, en comportant un tronçon rectiligne central 12 et deux tronçons 13 et 14 rectilignes respectivement droit et gauche qui sont inclinés par rapport au tronçon rectiligne 12 central, notamment d'un angle compris entre 30 et 60°, notamment 45°, de manière à former une échancrure 15. L'échancrure 15 s'étend sous la partie 8 de tête du crochet 6, notamment jusqu'à la partie 7 de tige.

Le bord 11 avant définit de part et d'autre de l'échancrure deux promontoires 16, 17 gauche et droit qui se terminent sous la forme de deux excroissances respectivement gauche et droite. En coupe longitudinale (arrière-avant), chaque excroissance comporte, à partir de la surface inférieure de la plaque 3 de base, un tronçon 18 d'extrémité incurvé ayant sa concavité tournée vers le bas, précédé d'un tronçon 19 intermédiaire incurvé ayant sa concavité tournée vers le haut, lui-même précédé par un tronçon rectiligne 20 vertical, ou sensiblement vertical, par exemple en faisant un angle de 5° à 10° avec la verticale, s'étendant jusqu'à la surface supérieure de la plaque 3 de base.

Il est formé en outre à la surface supérieure de la plaque 3 des épaulements 21 latéraux gauche et droit qui définissent avec une embase 22 centrale des canaux d'écoulement respectivement gauche et droit s'étendant du bord arrière au bord avant, par lesquels peut s'écouler l'eau et/ou la terre et des déchets. Vu de dessus, les parois latérales extérieures des épaulements sont sensiblement rectilignes du bord arrière jusqu'au bord avant, tandis que les parois latérales intérieures des épaulements comportent chacune un tronçon 25 rectiligne arrière, un tronçon 26 rectiligne intermédiaire et un tronçon 27 rectiligne avant. Les tronçons rectilignes 25 et 27 arrière et avant sont parallèles entre eux et parallèle aux parois latérales extérieures, le tronçon intermédiaire étant incliné par rapport au deux tronçons 25 et 27, notamment d'un angle compris entre 10° et 45°, notamment entre 20° et 30°, les extrémités avant des tronçons 26 intermédiaires étant plus proches du centre que ne le sont les extrémités arrière. Les surfaces supérieures des épaulements 21 sont en pente vers le bas de l'extérieur vers l'intérieur.

La partie 8 de tête du crochet comporte une surface supérieure avant inclinée par rapport à la verticale, notamment d'un angle compris entre 30 et 60° et une surface 23 inférieure tournée vers le bas en étant sensiblement à l'horizontale, mais notamment légèrement inclinée d'un angle de quelques degrés. La partie 8 de tête comporte en outre deux oreilles 24 gauche et droite qui s'étendent latéralement vers la gauche et la droite par rapport au reste de la partie 8 de tête.

A la figure 2, il est représenté un premier mode de réalisation d'une partie de connexion. Un autre mode de réalisation est représenté à la figure 9. Dans le mode de réalisation de la figure 2, la plaque de verrouillage et les ressorts ont été omis. Au mode de réalisation de la figure 2, ils sont identiques à ceux du mode de réalisation de la figure 9.

La deuxième partie 2 de connexion comporte une plaque 30 de base, de la face inférieure de laquelle s'étend deux anneaux 31 destinés à être traversés par le tourillon ou axe 9 pour permettre l'accouplement des deux parties 1, 2 de connexion par accrochage des crochets 4 et 5 à l'axe 9.

D'autre part, une plaque 32 supérieure de verrouillage est montée sur la plaque 30 de base en étant coulissante par rapport à celle-ci, la plaque 32 coulissante étant sollicitée vers l'arrière par l'intermédiaire de deux ressorts 700, les extrémités arrière respectives des ressorts étant fixés à des œillets 33 formés au niveau du bord arrière surélevé de la plaque 30.

Il est défini dans chacune des deux plaques 30 de base et 32 coulissante des ouvertures 34 et 35 traversantes respectives en regard l'une de l'autre et de forme sensiblement rectangulaire ayant une dimension en largeur sensiblement égale à la dimension en largeur de la tête 8 du crochet au niveau des deux oreilles 24, la dimension des ouvertures étant cependant suffisante pour permettre le passage à travers elle du crochet 6 en s'assurant d'un certain centrage réalisé par les dimensions sensiblement égales de la largeur du crochet au niveau des oreilles 24 et de la largeur des ouvertures traversantes rectangulaires.

A l'extrémité avant de la deuxième partie 2 de connexion, deux butées 52, 53 respectivement gauche et droite font saillie de la face inférieure de la plaque 30 de base. Il est formé dans chaque butée 52, 53, une encoche respective ayant au moins une région 50, 51 de forme complémentaire de celle des excroissances des promontoires 16, 17, de sorte que ces excroissances soient reçues à l'intérieur de ces encoches en position de verrouillage du dispositif. Chaque encoche est ouverte sur le dessous, latéralement à l'extérieur et vers l'arrière. Lorsque les excroissances sont reçues dans les encoches, les faces latérales intérieures verticales des excroissances portent contre une paroi intérieure 54, 55 intérieure respective des encoches.

Deux protubérances 40 gauche et droite font saillie de la face inférieure de la plaque 30 de base, au niveau du bord arrière. Chaque protubérance comporte une région centrale de forme concave, dont la concavité est tournée vers le bas et de forme complémentaire de la face 42 supérieure convexe des deux pattes 4, 5 gauche et droite en forme de crochet, de sorte que, comme on le voit notamment à la figure 4, les deux protubérances viennent en contact surfacique avec les deux pattes 4, 5 dans la position de verrouillage du dispositif.

Deux doigts 41 gauche et droit font saillie de la face supérieure de la plaque 30 de base et sont destinés à coopérer avec des lames flexibles 36 bien connues dans le domaine, voir notamment FR-A-2946061) pour assurer une sécurité supplémentaire au verrouillage en empêchant la plaque 31 coulissante de tomber vers le bas dans le cas où les ressorts qui la contraignent en viendraient à lâcher ou casser.

Deux plots 60 respectivement gauche et droit font saillie de la face supérieure de la plaque 30 de base, du côté avant, sensiblement au niveau du bord avant de l'ouverture de la plaque 31 coulissante et ont pour fonction de recevoir un axe cylindrique 37 (omis à la figure 2, mais visible à la figure 9) de chaque côté destiné à maintenir la plaque de verrouillage dans son logement pendant sa translation pendant l'opération de verrouillage. Ces axes 37 sont décalés de quelques millimètres vers le haut par rapport à la plaque de verrouillage pour laisser à celle-ci une certaine liberté de basculement, sur un angle Alpha représenté à la figure 16 lorsque la première partie 1 de connexion vient soulever la plaque de verrouillage pour déclencher le verrouillage. Ces axes cylindriques 37 servent également de butée de maximum lors du déverrouillage de la plaque.

Un ergot 61 central en forme de crochet fait saillie de la face supérieure de la plaque 30 de base et forme un arrêtoir pour la plaque de verrouillage dans son mouvement vers l'arrière.

Pour réaliser la connexion verrouillée des deux premières et deuxièmes parties de connexion du dispositif formant attache rapide, l'opérateur, dans un premier temps, fait en sorte que les deux crochets 4 et 5 de la première partie 1 s'accrochent à l'axe 9 issu de la deuxième partie 2 de connexion, puis fait réaliser, par l'intermédiaire du bras de l'engin, un mouvement de rotation relatif des deux parties de connexion.

Les différentes étapes respectivement du verrouillage et du déverrouillage sont représentées aux figures 11 à 28.

Dans un premier temps, avant l'opération de verrouillage, il convient de placer la deuxième partie 2 de connexion, notamment la plaque de verrouillage 32, dans une position dite armée, c'est-à-dire déplacée vers l'avant pour avoir son ouverture traversante 35 sensiblement en correspondance avec l'ouverture traversante 34 de la plaque de base.

Pour réaliser cet armement, on utilise une clé 200 en forme de fourche, un plot 201 faisant saillie latéralement de l'une 204 des piques de la fourche tandis que l'autre 205 pique a une forme adaptée à la forme du bord avant de la plaque de base pour permettre à cette fourche, lorsque le plot 201 a été introduit dans un trou 202 formé dans un bossage 203 faisant saillie vers le haut de la plaque de verrouillage, de venir en contact avec le bord avant de la plaque 30 de base pour faire levier et, avec la clé, ainsi tirer la plaque de verrouillage 32 vers l'avant par rapport à la plaque de base, à l'encontre des ressorts 700, en passant par-dessus une butte 500 issue de la face supérieure de la plaque 30 de base. Cette butte 500 comporte une face 501 arrière inclinée, notamment environ à 45° et une face 502 avant à la verticale, l'inclinaison de la face 501 arrière permettant au rebord 503 arrière de la plaque de verrouillage de passer par-dessus la butte lors du mouvement de la plaque vers l'avant. Les étapes pour faire passer la plaque à l'état armée sont identiques à celles représentées aux figures 22 à 28 pour illustrer le déverrouillage et désaccouplement des deux parties de connexion.

En position armée, la face arrière du rebord 503 arrière de la plaque 32 de verrouillage porte contre la face 502 avant verticale de la butte 500, notamment suivant un contact surface contre surface.

Aux figures 12 à 19, il est représenté les différentes positions relatives des deux parties 1 et 2 de connexion pendant les opérations d'accouplement et de verrouillage.

Aux figures 12 et 13, les deux parties 1 et 2 se sont accrochées l'une à l'autre par les crochets 4, 5 et l'axe 9, la plaque 32 de verrouillage étant en position armée.

Dans un premier temps, les deux parties de connexion poursuivent leur mouvement de rotation mutuelle, jusqu'à ce qu'un sabot 505, issu de l'embase 22 centrale, à l'arrière de la tête du crochet 6, vienne buter contre la face 504 inférieure du rebord 503 arrière de la plaque 32 de verrouillage, comme représenté aux figures 14 et 15.

La poursuite de la rotation mutuelle des deux parties de connexion a pour effet de faire basculer la plaque de verrouillage d'un angle Alpha (autorisé par le positionnement légèrement décalé vers le haut des axes 37, comme représenté aux figures 16 et 17, ce qui a pour effet de soulever le rebord 503 arrière de la plaque 32 de verrouillage au-delà de la butte 500. Dans le même temps, la tête du crochet 6 est passée au-dessus de la plaque de verrouillage.

Le rebord 503 arrière ne butant alors plus contre la butte 500, l'action des ressorts 700 n'est plus entravée, et la plaque 32 est alors tirée vers l'arrière, jusqu'à ce qu'une face 505 supérieure inclinée du rebord 506 avant de la plaque 32 vienne se coincer contre la surface 23 d'appui inférieure de la tête 8 du crochet 6. En particulier, la face 505 supérieure est la surface 23 d'appui sont inclinées par rapport à l'horizontale d'un angle identique. Le dispositif est alors verrouillé, comme représenté aux figures 18 et 19.

A la figure 7, on voit la partie 1 de connexion fixée au godet et la deuxième partie 2 de connexion fixée au bras de l'engin, par l'intermédiaire de deux ailes (représentées mais sans référence numérique) et de tourillons, non représentés. Les deux parties sont en position verrouillée.

Aux figures 29 et 30, il est représenté les première et deuxième parties du dispositif représenté aux figures 8, permettant d'illustrer les différences entre le dispositif des figures 1 et 2 et celui de la figure 8.

Comme on peut le voir à la figure 29, les deux promontoires 16, 17 définis de part et d'autre de l'échancrure par le bord 11 avant de la première partie 1 de connexion ont une surface d'extrémité supérieure de forme arrondie ayant sa concavité tournée vers le bas.

Les butées 52 et 53 de la deuxième partie de connexion ont une surface inférieure comportant chacune deux régions, à savoir une région 50 extérieure et une région intérieure, la région 50 extérieure ayant une surface de forme complémentaire de celle de la surface d'extrémité supérieure des deux promontoires, tandis que la région intérieure est en forme de coin.

En particulier, la surface de la région 50 extérieure est, comme l'est la surface d'extrémité supérieure des promontoires, inclinée vers le bas de l'extérieur vers l'intérieur.

## Revendications

1. Dispositif formant attache rapide, destiné à fixer un outil, tel qu'un godet, à l'extrémité du bras d'un engin, tel qu'une pelleteuse hydraulique ou analogue, comportant une première partie (1) de connexion destinée à être fixée au godet et une deuxième partie (2) de connexion destinée à être fixée au bras, la première partie (1) comportant une plaque (3) de base ayant un bord avant (11) et un bord (10) arrière, un crochet (4, 5), respectivement un tourillon, d'accouplement étant issu de la face inférieure de la plaque (3) de base et un crochet (6) de verrouillage étant issu de la face supérieure de la plaque (3) de base, du côté arrière, la deuxième partie (2) comportant un tourillon (9), respectivement un crochet, destiné à s'accoupler au crochet (4, 5), respectivement au tourillon, d'accouplement de la première partie (1), une plaque (30) de base et une plaque (32) de verrouillage montée coulissante et sollicitée par des moyens formant ressort, le crochet (6) de verrouillage de la première partie (1) étant destiné à traverser une ouverture traversante formée dans la plaque (32) de verrouillage coulissante de la deuxième partie (2) pour s'accrocher à un bord de l'ouverture après coulissement de la plaque (32) de verrouillage pour assurer le verrouillage du dispositif formant attache rapide, **caractérisé en ce que** deux promontoires (16, 17), respectivement droite et gauche, font saillie à l'avant de la plaque (3) de base de la première partie.

2. Dispositif suivant la revendication 1 ou 2, **caractérisé en ce qu'**en coupe longitudinale arrière-avant, chaque promontoire (16 ; 17) comporte un tronçon d'extrémité supérieure de forme incurvé, notamment en arc de cercle, ayant sa concavité tournée vers le bas.

3. Dispositif suivant la revendication 1 ou 2, **caractérisé en ce que** les deux promontoires (16, 17) gauche et droit se terminent par deux excroissances, respectivement gauche et droite.

4. Dispositif suivant la revendication 3, **caractérisé en ce que**, en coupe longitudinale arrière-avant, chaque excroissance (16, 17) comporte, à partir de la surface inférieure de la plaque (3) de base, un tronçon (18) d'extrémité incurvé ayant sa concavité tournée vers le bas, précédé d'un tronçon (19) intermédiaire incurvé ayant sa concavité tournée vers le haut, lui-même précédé par un tronçon (20) rectiligne vertical, ou sensiblement vertical, par exemple en faisant un angle de 5° à 10° avec la verticale, s'étendant jusqu'à la face supérieure de la plaque (3) de base.

5. Dispositif suivant l'une des revendications 1 à 4, **caractérisé en ce qu'**à l'extrémité avant de la deuxième partie (2) de connexion, deux butées (52, 53), respectivement gauche et droite, font saillie de la face inférieure de la plaque (30) de base.

6. Dispositif suivant la revendication 5, **caractérisé en ce qu'**au moins une partie de la face arrière de chaque butée comporte une surface de forme complémentaire de la surface d'extrémité supérieure de chaque promontoire de sorte que les promontoires et les butées soient en contact surfacique en position de verrouillage du dispositif.

7. Dispositif suivant la revendication 5 ou 6, **caractérisé en ce qu'**il est formé dans chaque butée une région (50, 51) respective ayant une surface de forme complémentaire de la surface d'extrémité supérieure des promontoires de la première partie, de sorte que ces promontoires soient en contact surfacique avec ces régions en position de verrouillage du dispositif.

8. Dispositif suivant l'une des revendications 5 à 7, **caractérisé en ce que** les butées de la deuxième partie de connexion ont chacune une surface inférieure comportant chacune deux régions, à savoir une région extérieure et une région intérieure, la région (50, 51) extérieure ayant une surface de forme complémentaire de celle de la surface d'extrémité supérieure des deux promontoires.

9. Dispositif suivant la revendication 8, **caractérisé en ce que** la région intérieure est en forme de coin.

10. Dispositif suivant l'une des revendications 3 ou 4 et l'une des revendications 5 à 9, **caractérisé en ce qu'**il est formé dans chaque butée (52, 53) une encoche respective de forme complémentaire de celle des excroissances de la première partie (1), de sorte que ces excroissances soient reçues à l'intérieur de ces encoches en position de verrouillage du dispositif.

11. Dispositif suivant la revendication 10, **caractérisé en ce que** chaque encoche est ouverte sur le dessous, latéralement à l'extérieur et vers l'arrière.

12. Dispositif suivant la revendication 10 ou 11, **caractérisé en ce que** lorsque les excroissances sont reçues dans les encoches, les faces latérales intérieures verticales des excroissances (16, 17) portent contre une paroi intérieure respective des encoches.

13. Dispositif suivant l'une des revendications précédentes, **caractérisé en ce que** le bord (11) avant de la plaque (3) de base de la première partie (1) définit une échancrure (15), les deux promontoires (16, 17), respectivement droite et gauche, se trouvant de part et d'autre de l'échancrure (15).

14. Première partie de connexion destinée à faire partie d'une attache rapide destiné à fixer un outil, tel qu'un godet, à l'extrémité du bras d'un engin, tel qu'une pelleteuse hydraulique ou analogue, comportant la première partie (1) de connexion destinée à être fixée au godet et une deuxième partie (2) de connexion destinée à être fixée au bras, la première partie (1) comportant une plaque (3) de base ayant un bord avant (11) et un bord (10) arrière, un crochet (4, 5), respectivement un tourillon, d'accouplement étant issu de la face inférieure de la plaque (3) de base et un crochet (6) de verrouillage étant issu de la face supérieure de la plaque (3) de base, la deuxième partie (2) comportant un tourillon (9), respectivement un crochet, destiné à s'accoupler au crochet (4, 5), respectivement au tourillon, d'accouplement de la première partie (1), une plaque (30) de base et une plaque (32) de verrouillage montée coulissante et sollicitée par des moyens formant ressort, le crochet (6) de verrouillage de la première partie (1) étant destiné à traverser une ouverture traversante formée dans la plaque (32) de verrouillage coulissante de la deuxième partie (2) pour s'accrocher à un bord de l'ouverture après coulissement de la plaque (32) de verrouillage pour assurer le verrouillage du dispositif formant attache rapide, **caractérisé en ce que** deux promontoires (16, 17), respectivement droite et gauche, font saillie à l'avant de la plaque (3) de base de la première partie (1).

15. Deuxième partie de connexion destinée à faire partie d'une attache rapide destiné à fixer un outil, tel qu'un godet, à l'extrémité du bras d'un engin, tel qu'une pelleteuse hydraulique ou analogue, comportant une première partie (1) de connexion destinée à être fixée au godet et la deuxième partie (2) de connexion destinée à être fixée au bras, la première partie (1) comportant une plaque (3) de base ayant un bord avant (11) et un bord (10) arrière, un crochet (4, 5), respectivement un tourillon, d'accouplement étant issu de la face inférieure de la plaque (3) de base et un crochet (6) de verrouillage étant issu de la face supérieure de la plaque (3) de base, la deuxième partie (2) comportant un tourillon (9), respectivement un crochet, destiné à s'accoupler au crochet (4, 5), respectivement au tourillon, d'accouplement de la première partie (1), une plaque (30) de base et une plaque (32) de verrouillage montée coulissante et sollicitée par des moyens formant ressort, le crochet (6) de verrouillage de la première partie (1) étant destiné à traverser une ouverture traversante formée dans la plaque (32) de verrouillage coulissante de la deuxième partie (2) pour s'accrocher à un bord de l'ouverture après coulissement de la plaque (32) de verrouillage pour assurer le verrouillage du dispositif formant attache rapide, **caractérisé en ce qu'**à l'extrémité avant de la deuxième partie (2) de connexion, deux butées (52, 53), respectivement gauche et droite, font saillie de la face inférieure de la plaque (30) de base.
